# EUROPÄISCHE PATENTSCHRIFT

(11) **EP 2 778 428 B1**
(45) Veröffentlichungstag und Bekanntmachung des Hinweises auf die Patenterteilung: **26.08.2020**
(21) Anmeldenummer: 14157261.0
(22) Anmeldetag: 28.02.2014
(51) Int. Cl.: F04D 29/02, F04D 29/26, F04D 29/28

(54) **Verbindungsanordnung für ein Radialgebläse einer Dunstabzugshaube**
Mounting arrangement for a radial fan for a suction hood
Système de montage d' un ventilateur pour une hotte

(30) Priorität: 11.03.2013 DE 102013204140
(43) Veröffentlichungstag der Anmeldung: 17.09.2014
(73) Patentinhaber: BSH Hausgeräte GmbH, 81739 München (DE)
(72) Erfinder: Blaz, Robert, 06601 Humenne (SK); Güclü, Ilhan, 75015 Bretten (DE); Maurer, Eugen, 75239 Eisingen (DE)

(56) Entgegenhaltungen:
- WO-A1-00/57064
- CN-Y- 2 136 952
- FR-A7- 2 324 203
- GB-A- 983 101
- JP-A- S5 136 602
- JP-U- S5 289 703
- US-A- 2 269 799
- US-A- 4 832 573

## Beschreibung

Die vorliegende Erfindung betrifft eine Dunstabzugshaube mit einer Verbindungsanordnung für ein Radialgebläse dieser Dunstabzugshaube.

Beispielsweise ist aus der DE 90 16 767 U1 ein Radialgebläse für eine Dunstabzugshaube bekannt. Das Radialgebläse umfasst ein Lüfterrad und einen Gebläsemotor, welcher das Lüfterrad im Betrieb des Radialgebläses antreibt. Der Gebläsemotor ist im Inneren des Lüfterrads angeordnet und treibt das Lüfterrad über eine Ronde an, welche mit dem Rotor des Gebläsemotors verbunden ist.

Die JP S51 36602 A, JP S52 89703 U und FR 2 324 203 A7 zeigen jeweils eine Pumpe mit einem Pumpenrad. Die WO 00/57064 A1 zeigt einen Staubsauger mit einem isolierten Lüfterrad. Weiterhin zeigt die GB 983,101 A einen Querstromventilator. Die CN 2136952Y zeigt eine Dunstabzugshaube mit einer Verbindungsanordnung für das Radialgebläserad.

Eine Aufgabe der vorliegenden Erfindung besteht darin, eine Verbindungsanordnung für ein Radialgebläse einer Dunstabzugshaube bereitzustellen, welche sich insbesondere durch einen kostengünstigen und kompakten Aufbau auszeichnet.

Diese Aufgabe wird durch die Merkmale des Anspruchs 1 gelöst. Demgemäß wird eine Verbindungsanordnung für ein Radialgebläse einer Dunstabzugshaube mit einem Lüfterrad und einer Welle vorgeschlagen. Die Welle ist zum Antreiben des Lüfterrads eingerichtet. Die Welle weist ein Gewinde und eine sich an das Gewinde anschließende Schulter auf. Das Gewinde ist in ein korrespondierendes Gewinde des Lüfterrads eingeschraubt. Die Schulter greift in eine korrespondierende Schulter des Lüfterrads ein. Radiale Abschnitte der Schulter und der korrespondierenden Schulter stehen axial miteinander in Anlage.

Dadurch, dass die Schulter der Welle nicht außerhalb des Lüfterrads angeordnet, sondern in dieses hineinverlegt ist, kann die Welle mit einem kleineren maximalen Durchmesser vorgesehen werden. Der Grund hierfür ist darin zu sehen, dass eine Zentrierung des Lüfterrads bezüglich der Drehachse der Welle ebenfalls mittels der Schultern stattfinden kann und kein separater Zentrierabschnitt zwischen dem Gewinde und der Schulter der Welle benötigt wird. Der kleinere maximale Wellendurchmesser erlaubt die Verwendung kleinerer Lager, insbesondere Kugellager, zum Lagern der Welle bzw. des Rotors. Dadurch baut der entsprechende Gebläsemotor kleiner, und es lassen sich Kosten einsparen.

Bei dem Radialgebläse kann es sich insbesondere um ein doppelflutiges Radialgebläse handeln.

Das Lüfterrad kann sich aus axial angeordneten Schaufeln, welche an ihren jeweiligen Enden über zwei konzentrische Ringe zusammengehalten werden, zusammensetzen. Ferner kann das Lüfterrad eine Glocke aufweisen, welche die Schaufeln drehfest mit der Welle bzw. einer Buchse verbindet.

Die Schulter und die korrespondierende Schulter sind bevorzugt jeweils rotationssymmetrisch bezüglich der Drehachse ausgebildet.

Die radialen Abschnitte liegen bevorzugt direkt gegeneinander an, das heißt, keine andere Komponente oder auch kein Luftspalt ist zwischen diesen angeordnet.

"Radial", "axial" und "in Umfangsrichtung" bezieht sich vorliegend auf die Drehachse der Welle. Vorzugsweise umfasst "radial" und "axial" auch Abweichungen von der Radialen bzw. Axialen um bis zu 5°. Die radialen Abschnitte gelangen miteinander in Anlage, wenn das korrespondierende Gewinde des Lüfterrads vollständig auf das Gewinde der Welle aufgeschraubt ist. Durch Weiterdrehen werden dann die radialen Abschnitte reibschlüssig gegeneinander verspannt, so dass ein selbsttätiges Lösen des Lüfterrads von der Welle verhindert wird. Die Drehrichtung zum Aufschrauben des Lüfterrads auf die Welle kann dabei entgegengesetzt der Drehrichtung des Lüfterrads im Betrieb des Radialgebläses vorgesehen sein. Somit ist sichergestellt, dass sich die Verbindung zwischen Lüfterrad und Welle im Betrieb des Radialgebläses weiter festzieht und nicht löst.

Gemäß einer Ausführungsform stehen die axialen Abschnitte der Schulter und der korrespondierenden Schulter radial in Anlage miteinander. Dadurch kann eine Zentrierung des Lüfterrads bezüglich der Drehachse der Welle mittels der Schultern bewerkstelligt werden. Außerdem wird so eine zusätzliche Abstützung des Lüfterrads an der Welle geschaffen.

Gemäß einer weiteren Ausführungsform weist das Lüfterrad eine Buchse auf, welche das korrespondierende Gewinde und die korrespondierende Schulter umfasst. An der Verbindungsstelle zwischen Lüfterrad und Welle können hohe Kräfte auftreten, so dass es günstig sein kann, diese mittels einer Buchse in das Lüfterrad einzuleiten.

Gemäß einer weiteren Ausführungsform ist die Buchse aus einem anderen Material gebildet als eine die Buchse aufnehmende Glocke des Lüfterrads. Somit kann die Buchse beispielsweise aus einem stabileren Material ausgebildet sein als die Glocke, um so die Kräfte aus der Welle auf das Lüfterrad übertragen zu können.

Gemäß einer weiteren Ausführungsform ist die Buchse form-, kraft- und/oder stoffschlüssig mit der Glocke verbunden. Beispielsweise kann die Buchse reibschlüssig in einer Öffnung der Glocke gehalten sein. Weiterhin kann die Buchse mit dem Material der Glocke umspritzt sein, beispielsweise in einem Kunststoffspritzgussverfahren, wodurch eine stoffschlüssige Verbindung zwischen der Glocke und der Buchse hergestellt wird.

Gemäß einer weiteren Ausführungsform ist eine Rastverbindung zwischen der Buchse und der Glocke vorgesehen. Beispielsweise können an einer Mantelfläche der Buchse ein oder mehrere Aufnahmeelemente angeordnet sein, welche mit ein oder mehreren Eingriffselementen der Glocke elastisch formschlüssig verbindbar sind.

Grundsätzlich kann die Buchse in Form eines Zylinders mit kreisringförmiger Grundfläche ausgebildet sein.

Gemäß einer weiteren Ausführungsform weist die korrespondierende Schulter einen Zentrierdurchmesser auf, welcher das Lüfterrad bezüglich einer Drehachse der Welle zentriert. Somit kommt der korrespondierenden Schulter eine Doppelfunktion zu: Einerseits sorgt sie für einen Reibschluss und dadurch für eine Befestigung des Lüfterrads auf der Welle. Andererseits zentriert sie das Lüfterrad bezüglich einer Drehachse der Welle. Dadurch ergibt sich ein kompakter Aufbau.

Gemäß einer weiteren Ausführungsform weist die korrespondierende Schulter des Lüfterrads eine Einführschräge für ein Einführen der Schulter der Welle in die korrespondierende Schulter auf. Dadurch ergibt sich eine einfache Montage.

Gemäß einer weiteren Ausführungsform weist die Welle zwischen dem Gewinde und der Schulter eine Ringnut auf. Dadurch kann die Schulter einfach hergestellt werden.

Gemäß einer weiteren Ausführungsform weist die Welle an ihrem einen Ende eine Montagehilfe für das Einschrauben des Gewindes der Welle in das korrespondierende Gewinde des Lüfterrads auf. Dadurch vereinfacht sich eine Montage der Verbindungsanordnung.

Gemäß einer weiteren Ausführungsform ist die Montagehilfe in Form eines Wellenabschnitts gebildet, welcher einen kleineren Durchmesser als das Gewinde aufweist. Dadurch kann eine Montagehilfe auf einfache Weise bereitgestellt werden.

Erfindungsgemäß wird eine Dunstabzugshaube mit einem Radialgebläse bereitgestellt. Das Radialgebläse weist ein Lüfterrad und einen Gebläsemotor auf. Ferner umfasst das Radialgebläse die vorstehend beschriebene Verbindungsanordnung, welche eine Welle des Gebläsemotors mit dem Lüfterrad drehfest verbindet.

Gemäß einer Ausführungsform ist die Welle Teil eines Rotors des Gebläsemotors. Die Welle kann in zwei voneinander beabstandeten Lagern, insbesondere Kugellagern, zu einer Seite des Lüfterrads gelagert sein.

Gemäß einer weiteren Ausführungsform ist der Rotor als Innenläufer ausgebildet. Entsprechend ist der Stator derart vorgesehen, dass er den Rotor umfasst. Weiter ist der Stator drehfest bezüglich einer Motoraufhängung des Gebläsemotors vorgesehen. Gemäß einer weiteren Ausführungsform ist das Radialgebläse als doppelflutiges Radialgebläse ausgebildet. Dies umfasst sich gegenüberliegende axiale Lufteinlässe sowie einen tangentialen Luftauslass. Das Lüfterrad fördert die Luft von den Lufteinlässen zum Luftauslass und beaufschlagt diese mit einer Druckdifferenz.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen dabei:
Fig. 1: ausschnittsweise eine Dunstabzugshaube gemäß einer Ausführungsform; und
Fig. 2: einen Schnitt L-L aus Fig. 1; und
Fig.3: eine vergrößerte Ansicht M aus Fig. 2.

In den Figuren sind gleiche oder funktionsgleiche Elemente mit denselben Bezugszeichen versehen worden, sofern nichts anderes angegeben ist.

Figur 1 zeigt ausschnittsweise eine Dunstabzugshaube 1 mit einem doppelflutigen Radialgebläse 2, und Fig. 2 zeigt einen Schnitt L-L aus Fig. 1.

Das Radialgebläse 2 umfasst ein spiralförmiges Gehäuse 3, welches sich aus zwei miteinander verbundenen Gehäusehälften 4, 5 zusammensetzt. Eine jeweilige Gehäusehälfte 4, 5 weist einen axialen Lufteinlass 6, 9. "Axial" und "radial" bezieht sich vorliegend auf eine Drehachse 8 eines im Inneren des Gehäuses 3 angeordneten Gebläsemotor 7, welcher ein Lüfterrad 11 antreibt.

Eine in Figur 2 gezeigte Verbindungsanordnung 10 verbindet den Gebläsemotor 7 mit dem Lüfterrad 11 für ein Antreiben desselben im Betrieb des Radialgebläses 2.

Der Gebläsemotor 7 ist mittels einer Motoraufhängung 12, insbesondere mittels seines Lagerschilds, an der Gehäusehälfte 5 gehaltert, und zwar derart, dass er im Inneren des Lüfterrads 11 angeordnet ist.

Der Gebläsemotor 7 umfasst einen bezüglich der Motoraufhängung 12 ortsfesten Stator 14 und einen als Innenläufer ausgebildeten Rotor 15. Der Rotor 15 umfasst eine Welle 18 mit der Drehachse 8.

Das Lüfterrad 11 umfasst Schaufeln 13, welche sich axial erstrecken. Das Lüfterrad 11 umfasst ferner eine Glocke 16, welche die Schaufeln 13 miteinander und mit einer Buchse 17 verbindet, wie nachfolgend noch näher anhand von Figur 3 erläutert. Die Glocke 16 kann die Schaufeln 13 axial derart unterteilen, dass zwei separate Bereiche entstehen, welche jeweils einem Luftauslass 6 zugeordnet sind, von dem aus die Luft zu einem tangentialen Luftauslass 21 in dem Gehäuse 3 gefördert wird, wie in Fig. 2 zu erkennen.

Wie weiter in Figur 2 zu erkennen, ist die Welle 18 des Rotors 15 freitragend ausgebildet, das heißt zwei Kugellager 19 tragen die Welle 18 zu einer Seite des Lüfterrads 11 bzw. der Glocke 16, und die Welle 18 trägt das Lüfterrad 11 an seinem freien Ende.

Figur 3 zeigt eine vergrößerte Ansicht M aus Figur 2.

Wie in Figur 2 gezeigt, umfasst die Welle 18 an ihrem äußersten Ende eine Montagehilfe 22 in Form eines Wellenstumpfs, welcher einen kleineren Durchmesser 20 aufweist als ein sich an den Wellenstumpf 22 anschließendes Gewinde 23 der Welle 18. Das Gewinde 23 ist gefolgt von einer Ringnut 24. An die Ringnut 24 schließt sich eine Schulter 25 an, welche einen radialen Abschnitt 26 und einen axialen Abschnitt 27 umfasst.

Die Buchse 17 ist über eine Rastverbindung 31 formschlüssig in Drehrichtung und in axialer Richtung mit der Glocke 16 verbunden. Die Buchse 17 ist in Form eines Zylinders mit einer kreisringförmigen Grundfläche 32 ausgebildet. In den Zylinder bzw. die Buchse 17 ist eine mit der Schulter 25 korrespondierende Schulter 33 eingeformt. Die korrespondierende Schulter 33 setzt sich aus einem radialen Abschnitt 34 und einem axialen Abschnitt 35 zusammen. Die Buchse 17 ist ferner mit einer Einführschräge 36 zur Schulter 33 hin gebildet. Die Buchse 17 umfasst weiterhin ein mit dem Gewinde 23 korrespondierendes Gewinde 37, welches sich an die Schulter 33 anschließt.

Bei der Montage des Lüfterrads 11 auf der Welle 18 wird zunächst der Kegelstumpf 22 von einer Seite in das Gewinde 37 eingeführt. Dadurch, dass der Kegelstumpf 22 einen vergleichsweise kleinen Durchmesser 20 aufweist, gelingt dies ohne Probleme. Die Einführschräge 36 hilft, dass die Schulter 25 in die korrespondierende Schulter 33 schlüpft. Hiernach gelangt durch Drehen des Lüfterrads 11 entgegen seiner Drehrichtung im Betrieb des Radialgebläses 2 das Gewinde 37 der Buchse 17 in Eingriff mit dem Gewinde 23 und wird auf dieses aufgeschraubt. Ab einem gewissen Zeitpunkt kommen dann die radialen Abschnitte 26, 34 der Schultern 25, 33 in Anlage miteinander. Ein weiteres Festziehen sorgt für einen Reibschluss zwischen den radialen Abschnitten 26, 34. Außerdem wird so eine definierte Position des Lüfterrads 11 in axialer Richtung bezüglich der Welle 18 erreicht. Ferner ist die Schulter 25 mit einem Zentrierdurchmesser gebildet, so dass das gegeneinander Anliegen der axialen Abschnitte 27, 35 der Schultern 25, 33 für eine Zentrierung des Lüfterrads 11 bezüglich der Drehachse 8 der Welle 18 sorgt.

### Verwendete Bezugszeichen:

- 1: Dunstabzugshaube
- 2: Radialgebläse
- 3: Gehäuse
- 4: Gehäusehälfte
- 5: Gehäusehälfte
- 6: Lufteinlass
- 7: Gebläsemotor
- 8: Drehachse
- 9: Lufteinlass
- 10: Verbindungsanordnung
- 11: Lüfterrad
- 12: Motoraufhängung
- 13: Schaufel
- 14: Stator
- 15: Rotor
- 16: Glocke
- 17: Buchse
- 18: Welle
- 19: Kugellager
- 20: Durchmesser
- 21: Luftauslass
- 22: Montagehilfe
- 23: Gewinde
- 24: Ringnut
- 25: Schulter
- 26: radialer Abschnitt
- 27: axialer Abschnitt
- 31: Rastverbindung
- 32: Grundfläche
- 33: Schulter
- 34: radialer Abschnitt
- 35: axialer Abschnitt
- 36: Einführschräge
- 37: Gewinde

## Patentansprüche

1. Dunstabzugshaube (1) umfassend ein Radialgebläse (2) mit einem Lüfterrad (11) und einem Gebläsemotor (7), der eine Welle (18) zum Antreiben des Lüfterrads (11) umfasst, wobei die Welle (18) ein Gewinde (23), das in ein korrespondierendes Gewinde (37) des Lüfterrads (11) eingeschraubt ist, und eine sich an das Gewinde (23) anschließende Schulter (25) aufweist, wobei die Schulter (25) in eine korrespondierende Schulter (33) des Lüfterrads (11) eingreift, wobei radiale Abschnitte (26, 34) der Schulter (25) und der korrespondierenden Schulter (33) axial in Anlage miteinander stehen, und wobei die Welle (18) und das Lüfterrad (11) drehfest verbunden sind.

2. Dunstabzugshaube nach Anspruch 1, **dadurch gekennzeichnet, dass** axiale Abschnitte (27, 35) der Schulter (25) und der korrespondierenden Schulter (33) radial in Anlage miteinander stehen.

3. Dunstabzugshaube nach Anspruch 1 oder 2, **dadurch gekennzeichnet, dass** das Lüfterrad (11) eine Buchse (17) aufweist, welche das korrespondierende Gewinde (37) und die korrespondierende Schulter (33) umfasst.

4. Dunstabzugshaube nach Anspruch 3, **dadurch gekennzeichnet, dass** die Buchse (17) aus einem anderen Material gebildet ist als eine die Buchse (17) aufnehmende Glocke (16) des Lüfterrads (11).

5. Dunstabzugshaube nach Anspruch 4, **dadurch gekennzeichnet, dass** die Buchse (17) form-, kraft- und/oder stoffschlüssig mit der Glocke (16) verbunden ist.

6. Dunstabzugshaube nach Anspruch 5, **dadurch gekennzeichnet, dass** eine Rastverbindung (31) zwischen der Buchse (17) und der Glocke (16) vorgesehen ist.

7. Dunstabzugshaube nach einem der Ansprüche 1 - 6, **dadurch gekennzeichnet, dass** die korrespondierende Schulter (33) einen Zentrierdurchmesser aufweist, welcher das Lüfterrad (11) bezüglich einer Drehachse (8) der Welle (18) zentriert.

8. Dunstabzugshaube nach einem der Ansprüche 1 - 7, **dadurch gekennzeichnet, dass** die korrespondierende Schulter (33) des Lüfterrads (11) eine Einführschräge (36) für ein Einführen der Schulter (25) der Welle (18) in die korrespondierende Schulter (33) aufweist.

9. Dunstabzugshaube nach einem der Ansprüche 1 - 8, **dadurch gekennzeichnet, dass** die Welle (18) zwischen dem Gewinde (23) und der Schulter (25) eine Ringnut (24) aufweist.

10. Dunstabzugshaube nach einem der Ansprüche 1 - 9, **dadurch gekennzeichnet, dass** die Welle (18) an ihrem einen Ende eine Montagehilfe (22) für das Einschrauben des Gewindes (23) der Welle (18) in das korrespondierende Gewinde (37) des Lüfterrads (11) aufweist.

11. Dunstabzugshaube nach Anspruch 10, **dadurch gekennzeichnet, dass** die Montagehilfe (22) in Form eines Wellenabschnitts ausgebildet ist, welcher einen kleineren Durchmesser (20) als das korrespondierende Gewinde (37) des Lüfterrads (11) aufweist.

12. Dunstabzugshaube nach einem der Ansprüche 1 - 11, **dadurch gekennzeichnet, dass** die Welle (18) Teil eines Rotors (15) des Gebläsemotors (7) ist.

13. Dunstabzugshaube nach Anspruch 12, **dadurch gekennzeichnet, dass** der Rotor (15) als Innenläufer ausgebildet ist.

14. Dunstabzugshaube nach einem der Ansprüche 1 - 13, **dadurch gekennzeichnet, dass** das Radialgebläse (2) als doppelflutiges Radialgebläse ausgebildet ist.

## Claims

1. Extractor hood (1) comprising a radial fan (2) with a fan wheel (11) and a fan motor (7), which comprises a shaft (18) for driving the fan wheel (11), wherein the shaft (18) has a thread (23), which is screwed into a corresponding thread (37) of the fan wheel (11), and a shoulder (25) following the thread (23), wherein the shoulder (25) engages into a corresponding shoulder (33) of the fan wheel (11), wherein radial sections (26, 34) of the shoulder (25) and the corresponding shoulder (33) are in axial contact with one another, and wherein the shaft (18) and the fan wheel (11) are connected in rotationally fixed manner.

2. Extractor hood according to claim 1, **characterised in that** axial sections (27, 35) of the shoulder (25) and the corresponding shoulder (33) are in radial contact with one another.

3. Extractor hood according to claim 1 or 2, **characterised in that** the fan wheel (11) has a bushing (17), which comprises the corresponding thread (37) and the corresponding shoulder (33).

4. Extractor hood according to claim 3, **characterised in that** the bushing (17) is formed from a different material than a cover (16) of the fan wheel (11) which accommodates the bushing (17).

5. Extractor hood according to claim 4, **characterised in that** the bushing (17) is connected to the cover (16) with a positive, non-positive and/or material fit.

6. Extractor hood according to claim 5, **characterised in that** a latch connection (31) is provided between the bushing (17) and the cover (16).

7. Extractor hood according to one of claims 1-6, **characterised in that** the corresponding shoulder (33) has a centring diameter which centres the fan wheel (11) in relation to an axis of rotation (8) of the shaft (18).

8. Extractor hood according to one of claims 1-7, **characterised in that** the corresponding shoulder (33) of the fan wheel (11) has an insertion chamfer (36) for inserting the shoulder (25) of the shaft (18) into the corresponding shoulder (33).

9. Extractor hood according to one of claims 1-8, **characterised in that** the shaft (18) has an annular groove (24) between the thread (23) and the shoulder (25).

10. Extractor hood according to one of claims 1 - 9, **characterised in that** the shaft (18), at its one end, has an assembly aid (22) for the screwing-in of the thread (23) of the shaft (18) into the corresponding thread (37) of the fan wheel (11).

11. Extractor hood according to claim 10, **characterised in that** the assembly aid (22) is embodied in the form of a shaft section, which has a smaller diameter (20) than the corresponding thread (37) of the fan wheel (11).

12. Extractor hood according to one of claims 1 - 11, **characterised in that** the shaft (18) is part of a rotor (15) of the fan motor (7).

13. Extractor hood according to claim 12, **characterised in that** the rotor (15) is embodied as an internal rotor.

14. Extractor hood according to one of claims 1 - 13, **characterised in that** the radial fan (2) is embodied as a double inlet radial fan.

## Revendications

1. Hotte aspirante (1) comprenant un ventilateur radial (2) muni d'une roue de ventilateur (11) et d'un moteur de ventilation (7), lequel comprend un arbre (18) servant à l'entraînement de la roue de ventilateur (11), l'arbre (18) comprenant un filetage (23) vissé dans un filet correspondant (37) de la roue de ventilateur (11), ainsi qu'un épaulement (25) se raccordant au filetage (23), l'épaulement (25) s'engageant dans un épaulement correspondant (33) de la roue de ventilateur (11), les sections radiales (26, 34) de l'épaulement (25) et de l'épaulement correspondant (33) étant axialement attachées l'une à l'autre, et l'arbre (18) et la roue de ventilateur (11) étant raccordés bloqués antirotation.

2. Hotte aspirante selon la revendication 1, **caractérisée en ce que** les sections axiales (27, 35) de l'épaulement (25) et de l'épaulement correspondant (33) sont radialement attachées l'une à l'autre.

3. Hotte aspirante selon la revendication 1 ou 2, **caractérisée en ce que** la roue de ventilateur (11) comprend une douille (17) comprenant le filet correspondant (37) et l'épaulement correspondant (33).

4. Hotte aspirante selon la revendication 3, **caractérisée en ce que** la douille (17) est confectionnée d'une matière autre que la cloche (16) de la roue de ventilateur (11) abritant la douille (17).

5. Hotte aspirante selon la revendication 4, **caractérisée en ce que** la douille (17) est raccordée à la cloche (16) par emboîtement, par forçage et/ou par complémentarité des matières.

6. Hotte aspirante selon la revendication 5, **caractérisée en ce que** un raccord par encliquetage (31) est prévu entre la douille (17) et la cloche (16).

7. Hotte aspirante selon l'une des revendications 1-6, **caractérisée en ce que** l'épaulement correspondant (33) présente un diamètre de centrage qui centre la roue de ventilateur (11) par rapport à unaxe de rotation (8) de l'arbre (18).

8. Hotte aspirante selon l'une des revendications 1-7, **caractérisée en ce que** l'épaulement correspondant (33) de la roue de ventilateur (11) comprend une oblique d'insertion (36) destinée à l'insertion de l'épaulement (25) de l'arbre (18) dans l'épaulement correspondant (33).

9. Hotte aspirante selon l'une des revendications 1-8, **caractérisée en ce que** l'arbre (18) comprend entre le filetage (23) et l'épaulement (25) une rainure annulaire (24).

10. Hotte aspirante selon l'une des revendications 1-9, **caractérisée en ce que** l'arbre (18) comprend, sur sa première extrémité, un auxiliaire de montage (22) pour le vissage du filetage (23) de l'arbre (18) dans le filet correspondant (37) de la roue de ventilateur (11).

11. Hotte aspirante selon la revendication 10, **caractérisée en ce que** l'auxiliaire de montage (22) est réalisé en forme de section d'arbre présentant un diamètre (20) plus petit que le filet correspondant (37) de la roue de ventilateur (11).

12. Hotte aspirante selon l'une des revendications 1-11, **caractérisée en ce que** l'arbre (18) fait partie du rotor (15) du moteur de ventilation (7).

13. Hotte aspirante selon la revendication 12, **caractérisée en ce que** le rotor (15) est réalisé en tant que partie mobile intérieure.

14. Hotte aspirante selon l'une des revendications 1-13, **caractérisée en ce que** le ventilateur radial (2) est réalisé en tant que ventilateur radial à double flux.
